# EUROPÄISCHE PATENTSCHRIFT

(11) **EP 1 790 423 B1**
(45) Veröffentlichungstag und Bekanntmachung des Hinweises auf die Patenterteilung: **19.11.2008**
(21) Anmeldenummer: 06021585.2
(22) Anmeldetag: 14.10.2006
(51) Int. Cl.: B21H 1/00, B21B 31/08

(54) **Vorrichtung zum Halten von wenigstens zwei Walzen einer Walzmaschine und Walzmaschine**
Holding device for the at least two rollers of a rolling machine and rolling machine
Dispositif de retenue des au moins deux rouleaux d'une machine de roulage et machine de roulage

(30) Priorität: 25.11.2005 DE 102005056649
(43) Veröffentlichungstag der Anmeldung: 30.05.2007
(73) Patentinhaber: LANGENSTEIN & SCHEMANN GMBH, D-96450 Coburg (DE)
(72) Erfinder: Herdan Friedrich, 96450 Coburg (DE)
(74) Vertreter: Schröer, Gernot H.

(56) Entgegenhaltungen:
- EP-A- 1 468 754
- EP-A2- 0 985 460
- CZ-B6- 282 007
- CZ-B6- 285 928
- DE-A1- 3 926 356
- DE-A1- 10 316 249

## Beschreibung

Die Erfindung betrifft eine Vorrichtung zum Halten von wenigstens zwei Walze einer Walzmaschine und eine Walzmaschine.

Zum Umformen von Werkstücken aus einer Ausgangsform in eine gewünschte Zwischenform (Halbzeug, Vorformen) oder Endform (Fertigprodukt, Fertigformen) sind neben vielen anderen Verfahren auch Walzverfahren bekannt, die zu den Druckumformverfahren gezählt werden. Beim Walzen wird das Werkstück (Walzgut) zwischen zwei rotierenden Walzen angeordnet und durch Ausüben eines Umformdrucks durch die rotierenden Walzen in seiner Form verändert. Beim Profilwalzverfahren sind Werkzeugprofile am Umfang der Walzen angeordnet, die die Erzeugung entsprechender Profile im Werkstück ermöglichen. Beim Flachwalzen wirken die zylindrischen oder kegeligen Außenflächen der Walzen unmittelbar auf das Werkstück.

Bezüglich der Relativbewegung der Werkzeuge oder Walzen einerseits und des Werkstückes andererseits unterteilt man Walzverfahren in Längswalzen, Querwalzen und Schrägwalzen. Beim Längswalzen wird das Werkstück senkrecht zu den Drehachsen der Walzen in einer translatorischen Bewegung und meist ohne Drehung durch den Zwischenraum zwischen den Walzen (Walzenspalt) bewegt. Beim Querwalzen bewegt sich das Werkstück nicht translatorisch bezüglich der Walzen oder deren Drehachsen, sondern dreht sich nur um seine eigene Achse, die üblicherweise eine Hauptträgheitsachse, insbesondere die Symmetrieachse bei einem rotationssymmetrischen Werkstück, ist. Bei Kombination beider Bewegungsarten beim Längswalzen und beim Querwalzen spricht man von Schrägwalzen. Die Walzen stehen dabei in der Regel schräg zueinander und zum Werkstück, das translatorisch und rotatorisch bewegt wird.

Profillängswalzmaschinen für das Profillängswalzen von Vollkörpern werden üblicherweise als Reckwalzmaschinen bezeichnet, der dazugehörige Vorgang als Reckwalzen. Der austretende Querschnitt bleibt dabei nicht konstant. Die Walzen (auch: Reckwalzen) sind dabei so ausgebildet, dass sich der Profilquerschnitt in Umfangrichtung stetig oder sprunghaft ändert. Das Verfahren wird häufig angewendet, um für das Schmieden im Gesenk Zwischenformen mit günstiger Massenverteilung herzustellen.

Profilquerwalzmaschinen, bei denen zwei Walzen mit am Außenumfang angeordneten keilförmigen Profilwerkzeugen um zueinander parallele Drehachsen gleichsinnig rotieren, bezeichnet man mitunter auch als Querkeilwalzen. Die Werkzeuge weisen dabei eine keilförmige oder im Querschnitt dreieckförmige Geometrie auf und können entlang des Umfangs in ihrer axialen Abmessung in einer Richtung zunehmen und/oder schräg zur Drehachse der Walzen verlaufen.

Diese Querkeilwalzen oder Profilquerwalzen erlauben ein vielfältiges Umformen von Werkstücken in hoher Präzision oder Maßgenauigkeit. Die keilförmigen Werkzeuge können umlaufende Nuten und andere Verjüngungen in dem rotierenden Werkstück erzeugen. Durch den axialen Versatz in Umfangsrichtung oder die schräge Anordnung der Werkzeugkeile relativ zur Drehachse können beispielsweise axial zur Drehachse sich ändernde Strukturen und Verjüngungen im Werkstück erzeugt werden. Durch die Zunahme oder Abnahme des Außendurchmessers der Werkzeugkeile beim Verlauf um die Drehachse können in Kombination mit der schrägen Anordnung axial verlaufende Schrägen und kontinuierliche Übergänge zwischen zwei Verjüngungen unterschiedlichen Durchmessers im Werkstück erzeugt werden. Besonders geeignet sind Querkeilwalzen zum Herstellen von langgestreckten, rotationssymmetrischen Werkstücken mit Einschnürungen oder Erhöhungen wie Nocken oder Rippen.

Aus DE 1 477 088 C ist eine Querkeilwalzmaschine bekannt zum Querwalzen von Rotationskörpern oder flachen Werkstücken mit zwei in gleicher Drehrichtung rotierenden Arbeitswalzen, auf deren Walzenflächen Keilwerkzeuge austauschbar angeordnet sind. Die Keilwerkzeuge weisen jeweils keil-oder dreieckförmig verlaufende, vom Walzenmantel aus bis zu einer dem herzustellenden Werkstück angepassten Höhenendlage ansteigende, durch Rändelung oder auf andere Weise aufgeraute Reduktionsleisten und im gleichen Abstand zum Walzenmantel verlaufende, keilförmige glatte Formflächen mit Kalibriereffekt auf. Die Keilwerkzeuge sind als Verformungssegmente ausgebildet und verlaufen nur über einen Teilumfang der zugehörigen Walzenoberfläche. Am Werkstück bewegen sich die einander zugewandten Oberflächen und Werkzeuge der beiden Arbeitswalzen gegenläufig oder gegensinnig zueinander.

Aus der DE 39 26 356 C2 ist eine Walzmaschine mit auswechselbaren Arbeitswalzen bekannt. Jede der Arbeitswalzen ist an einer Stirnseite mit einem prismaförmigen Zapfen versehen, der an einem geteilten Spannelement einer Antriebswelle gelagert ist, wobei ein bewegliches Spannteil des Spannelements mit einem festen Spannteil mittels wenigstens einer Schraube und einer Mutter verbunden ist. An ihrer gegenüberliegenden Stirnseite weist jede Arbeitswalze einen zylindrischen oder prismaförmigen Zapfen auf, der an einem geteilten Spannelement des Tragzapfens gelagert ist, dessen beweglicher Spannteil wieder mit einem festen Spannteil mit Hilfe wenigstens einer Schraube und einer Mutter verbunden ist. Über die Antriebswelle wird die Arbeitswalze von einem Antrieb in Rotation versetzt. Über das zugehörige Spannelement und den Zapfen werden die dabei wirkenden Drehmomente von der Antriebswelle auf die Walze übertragen.

Die Ausgestaltung von Walzmaschinen mit zwei Walzen erfordert üblicherweise, dass die Walzen nacheinander für die Montage in derselben Einführrichtung in eine Haltevorrichtung einzuführen sind. Dies hat zur Folge, dass eine erste zu montierende Walze an Halteeinrichtungen, die für eine zweite zu montierende Walze bestimmt sind, vorbei zu den für sie bestimmten Halteeinrichtungen eingeführt werden muss. Dadurch gestaltet sich die Montage und entsprechend auch die Demontage der Walzen schwierig. Ferner sind spezielle Ausbildungen der Halteeinrichtungen und Walzen erforderlich, um ein durchführen der ersten zu montierenden Walze durch die für die zweite zu montierende Walze bestimmten Halteeinrichtungen zu ermöglichen.

Beispielsweise ist aus der DE 103 17 312 A1 und der EP 1 468 754 A2 eine Walzmaschine bekannt mit zwei Walzen, die in einer Haltevorrichtung mit Halteeinrichtungen für die Walzen gehalten sind. Dabei sind die zwei Walzen nacheinander in derselben Einführrichtung montierbar, die erste zu montierende Walze muss hierbei zunächst zwischen den Halteeinrichtungen der anschließend zu montierenden Walze hindurchgeführt werden. Hierfür sind spezielle Positioniermittel vorgesehen, die die Walzen in der Einführrichtung in der jeweils gewünschten Position anhalten. Für diesen Zweck sind die Positioniermittel an den Walzen und den Halteeinrichtungen so ausgebildet und angeordnet, dass die zuerst zu montierende Walze zwischen den Halteeinrichtungen der anschließend zu montierenden Walze hindurch führbar ist und erst in ihrer gewünschten Stellung zwischen den zugehörigen Halteeinrichtungen dieser Walze in der gewünschten Position positioniert wird.

Der Erfindung liegt nun die Aufgabe zugrunde, eine einfache Vorrichtung zum Halten von mindestens zwei Walzen einer Walzmaschine, die ein einfaches Montieren und Demontieren der Walzen ermöglicht, und eine Walzmaschine mit einer derartigen Vorrichtung anzugeben.

Diese Aufgabe wird gemäß der Erfindung gelöst durch eine Vorrichtung mit den Merkmalen nach Anspruch 1 und durch eine Walzmaschine mit den Merkmalen nach Anspruch 12. Vorteilhafte Ausgestaltungen und Weiterbildungen sind in den von Anspruch 1 bzw. Anspruch 12 abhängigen Ansprüchen angegeben.

Die Vorrichtung nach Anspruch 1 ist zum Halten von wenigstens einer um eine erste Drehachse rotierbaren ersten Walze und wenigstens einer um eine zweite Drehachse rotierbaren zweiten Walze einer Walzmaschine ausgebildet und bestimmt und umfasst zwei an, in Richtung der ersten Drehachse gesehen, gegenüber liegenden Stirnseiten der ersten Walze angeordnete erste Halteeinrichtungen für die erste Walze und zwei an, in Richtung der zweiten Drehachse gesehen, gegenüber liegenden Stirnseiten der zweiten Walze angeordnete zweite Halteeinrichtungen für die zweite Walze.

Weiter umfasst die Vorrichtung wenigstens eine, vorzugweise wenigstens zwei, insbesondere genau zwei erste Kupplungseinrichtungen für die erste Walze mit jeweils einem eingekuppelten Zustand und mit jeweils einem ausgekuppelten Zustand und wenigstens eine, vorzugsweise wenigstens zwei, insbesondere genau zwei zweite Kupplungseinrichtungen für die zweite Walze mit jeweils einem eingekuppelten Zustand und mit jeweils einem ausgekuppelten Zustand. Im eingekuppelten Zustand besteht eine drehmomentübertragende Verbindung zwischen der jeweiligen Halteeinrichtung und der ihr zugeordneten Walze. Der eingekuppelte Zustand kann somit auch als ein kraft- oder drehmomentübertragender Zustand bezeichnet werden. Der ausgekuppelte Zustand kann entsprechend auch als kraft- oder drehmomentloser Zustand bezeichnet werden, hier besteht keine drehmomentübertragende Verbindung zwischen der jeweiligen Halteeinrichtung und der ihr zugeordneten Walze.

Die Kupplungseinrichtungen weisen nun jeweils mindestens zwei korrespondierende Kupplungsteile auf, und zwar mindestens ein an der Halteeinrichtung vorgesehenes oder angeordnetes oder ausgebildetes halteeinrichtungsseitiges Kupplungsteil und mindestens ein an der Walze vorgesehenes walzenseitiges Kupplungsteil. Die jeweils korrespondierenden Kupplungsteile sind im eingekuppelten Zustand der Kupplungseinrichtungen form-und/oder kraftschlüssig miteinander verbunden, zur Erzeugung einer drehmomentübertragenden Verbindung jeder Halteeinrichtung mit der Walze. Dadurch wird beim Drehen wenigstens einer der Halteeinrichtungen über die Verbindungsflächen der Kupplungseinrichtung, an denen der Form-und/oder Kraftschluss wirksam ist, die Drehbewegung und das Drehmoment synchron auf die Walze übertragen, Gleichzeitig wird ein Herausfallen der Walze aus der Position zwischen den Halteeinrichtungen verhindert.

Im ausgekuppelten Zustand der Kupplungseinrichtungen ist die jeweilige Walze von den Halteeinrichtungen lösbar oder abnehmbar. Dies ermöglicht einen Austausch der Walzen oder das Neubestücken der Walzen mit Werkzeugen.

Bei der erfindungsgemäßen Vorrichtung ist des Weiteren vorgesehen, dass erste Walze und zweite Walze nacheinander in derselben Einführrichtung zu montieren sind und die zuerst zu montierende erste Walze ist zwischen den zweiten Halteeinrichtungen und/oder den halteeinzichtungsseitigen Kupplungsteilen der zweiten Kupplungseinrichtungen der anschließend zu montierenden zweiten Walze hindurch zu führen. Insbesondere ist die erste Walze durch einen Zwischenraum zwischen den zweiten Halteeinrichtungen und/oder den halteeinrichtungsseitigen Kupplungsteilen der zweiten Kupplungseinrichtungen hindurch zu führen.

Ferner ist bei der Vorrichtung vorgesehen, dass zumindest im ausgekuppelten Zustand, insbesondere nur im ausgekuppelten Zustand oder insbesondere im ausgekuppelten und im eingekuppelten Zustand, der Abstand zwischen den halteeinrichtungsseitigen Kupplungsteilen der ersten Kupplungseinrichtungen kleiner ist als der Abstand zwischen den halteeinrichtungsseitigen Kupplungsteilen der zweiten Kupplungseinrichtungen und die maximale Längserstreckung der ersten Walze zwischen ihren Stirnseite kleiner ist als die maximale Längserstreckung der zweiten Walze zwischen ihren Stirnseiten und die maximale Längserstreckung der ersten Walze zwischen ihren Stirnseiten kleiner ist als der Abstand zwischen den halteeinrichtungsseitigen Kupplungsteilen der zweiten Kupplungseinrichtungen. Insbesondere kann der Abstand zwischen den ersten Halteeinrichtungen kleiner ist als der Abstand zwischen den zweiten Halteeinrichtungen und die maximale Längserstreckung der ersten Walze zwischen ihren Stirnseiten kleiner als der Abstand zwischen den zweiten Halteeinrichtungen sein.

Unter Abstand wird dabei die minimale Entfernung zwischen den beiden jeweils betrachteten Teilen bzw. Komponenten angesehen. Die Längserstreckung der Walze ist ihre Erstreckung parallel zur Drehrichtung. Die halteeinrichtungsseitigen Kupplungsteile können als Teil der jeweiligen Halteeinrichtung oder als eigenständiges Teil, das an der jeweiligen Halteeinrichtung angeordnet ist, verstanden werden. Die walzenseitigen Kupplungsteile können als Teil der jeweiligen Walze oder als eigenständiges Teil, das an der jeweiligen Walze angeordnet ist, verstanden werden.

Die Vorteile der Erfindung liegen insbesondere darin, dass aufgrund der unterschiedlichen Abmessungen die erste Walze problemlos an den Halteeinrichtungen für die zweite Walze vorbeigeführt werden kann. Das Einführen der ersten Walze und entsprechend auch das Ausführen der ersten Walze an den für die zweite Walze bestimmten Halteeinrichtungen bzw. Kupplungseinrichtungen vorbei ist somit in einfacher Weise möglich. Insbesondere ist es aufgrund des gemäß der Erfindung verwirklichten Abstandes zwischen den für die zweite Walze bestimmten walzenseitigen Kupplungsteilen und der ersten Walze beim Durchführen der ersten Walze durch die zweiten Halteeinrichtungen nicht mehr erforderlich, speziell ausgebildete Nuten und Vorsprünge bzw. Positionierelemente aufwendig, mühsam und vorsichtig aneinander vorbeizuführen.

Wesentlicher Vorteil der Erfindung ist daher die einfache Montier- und Demontierbarkeit der Walzen.

Eine Weiterbildung sieht vor, dass zumindest eine der ersten Halteeinrichtungen und/oder zumindest eines der halteeinrichtungsseitigen Kupplungsteile der ersten Kupplungseinrichtungen weiter hervorragt als zumindest eine der zweiten Halteeinrichtung und/oder zumindest eines der halteeinrichtungsseitigen Kupplungsteile der zweiten Kupplungseinrichtungen.

Bevorzugt sind erste Walze und zweite Walze im eingekuppelten Zustand nebeneinander angeordnet, insbesondere, in Schwerkraftrichtung gesehen, übereinander angeordnet. Die erste Walze ist somit eine Unterwalze und die zweite Walze eine Oberwalze. In diesem Fall werden die Walzen von oben in die Haltevorrichtung eingeführt.

Eine bevorzugte Weiterbildung sieht ferner vor, dass die Drehachsen der ersten Walze und der zweiten Walze zumindest im Wesentlichen parallel zueinander gerichtet sind.

Um zwischen dem eingekuppelten Zustand und dem ausgekuppelten Zustand der Kupplungseinrichtungen umzuschalten oder zu wechseln, ist vorzugsweise wenigstens eine Stelleinrichtung zum (insbesondere automatischen) Stellen wenigstens einer der ersten Halteeinrichtungen und der zweiten Halteeinrichtungen vorgesehen,
a) wobei in einer Zustellbewegung die jeweiligen Kupplungseinrichtungen in einen eingekuppelten Zustand überführbar sind, und
b) wobei in einer Fortstellbewegung die jeweiligen Kupplungseinrichtungen in einen ausgekuppelten Zustand überführbar sind.

Bevorzugt ist die Zustellbewegung und/oder die Fortstellbewegung eine Bewegung axial und/oder radial zur jeweiligen Drehachse.

Um zwischen dem eingekuppelten Zustand und dem ausgekuppelten Zustand der Kupplungseinrichtungen umzuschalten oder zu wechseln, ist alternativ oder additiv wenigstens eine Stelleinrichtung zum (insbesondere automatischen) Stellen des halteeinrichtungsseitigen Kupplungsteiles mindestens einer der ersten Kupplungseinrichtungen und/oder mindestens einer der zweiten Kupplungseinrichtungen vorgesehen,
a) wobei in einer Zustellbewegung die jeweiligen Kupplungseinrichtungen in einen eingekuppelten Zustand überführbar sind, und
b) wobei in einer Fortstellbewegung die jeweiligen Kupplungseinrichtungen in einen ausgekuppelten Zustand überführbar sind.

Bevorzugt ist auch hier die Zustellbewegung und/oder die Fortstellbewegung eine Bewegung axial und/oder radial zur jeweiligen Drehachse.

Zum Montieren einer Walze zwischen den jeweiligen beiden Halteeinrichtungen wird die Walze in einem ersten Schritt im ausgekuppelten Zustand der Kupplungseinrichtungen in eine Position zwischen den beiden Halteeinrichtungen verbracht und anschließend werden in einem zweiten Schritt die zugehörigen Kupplungseinrichtungen durch Zustellen wenigstens einer der beiden Halteeinrichtungen und/oder wenigstens eines der halteeinrichtungsseitigen Kupplungsteile zur Walze in ihren eingekuppelten Zustand übergeführt. Die Walze ist dann sicher zwischen den Halteeinrichtungen gehalten. Umgekehrt werden zum Demontieren der Walze von den Halteeinrichtungen die beiden Kupplungseinrichtungen zunächst aus ihrem eingekuppelten Zustand in ihren ausgekuppelten Zustand übergeführt durch Fortbewegen wenigstens einer der beiden Halteeinrichtungen und/oder wenigstens eines der halteeinrichtungsseitigen Kupplungsteile von der Walze weg und anschließend wird die Walze in eine Position außerhalb der beiden Halteeinrichtungen gebracht.

Vorzugsweise sind ferner zweite Walze und erste Walze nacheinander in derselben Ausführrichtung zu demontieren und die als zweites zu demontierende erste Walze ist zwischen den zweiten Halteeinrichtungen für die vorausgehend zu demontierende zweite Walze, das heißt durch einen Zwischenraum zwischen den zweiten Halteeinrichtungen, hindurch zu führen .

Eine zweckmäßige Weiterbildung sieht vor, dass an den jeweils korrespondierenden Kupplungsteilen der Kupplungseinrichtungen an den einander zugewandten Seiten Anschlagflächen angeordnet oder angebracht sind, die im eingekuppelten Zustand der Kupplungseinrichtungen aneinander anliegen, insbesondere form- und/oder kraftschlüssig. Die Anschlagflächen begrenzen die Zustellbewegung und fixieren die Walze zwischen den Halteeinrichtungen.

Bevorzugt sind Walzen und Halteeinrichtungen undKupplungseinrichtungen so ausgebildet, dass die zuerst zu montierende erste Walze zwischen den zweiten Halteeinrichtungen der anschließend zu montierenden zweiten Walze hindurch führbar ist und erst in ihrer gewünschten Stellung zwischen den zugehörigen ersten Halteeinrichtungen positionierbar ist.

Zweckmäßig ist auch, wenn die erste Walze unverwechselbar zwischen den ersten Halteeinrichtungen einbaubar ist und die zweite Walze unverwechselbar zwischen den zweiten Halteeinrichtungen einbaubar ist, insbesondere durch entsprechende Ausbildung der zugehörigen Kupplungseinrichtungen.

Die Walzmaschine gemäß der Erfindung umfasst wenigstens zwei um jeweils eine Drehachse rotierbare oder rotierende, insbesondere mit Werkzeugen bestückbare oder bestückte, Walzen (oder.: Arbeitswalzen), wenigstens einen Rotationsantrieb zum Rotieren der Walzen zumindest während einer Umformphase zum Umformen eines zwischen den Walzen anordenbaren oder angeordneten Werkstücks und eine Vorrichtung gemäß der Erfindung zum Halten der Walzen. Bei den Walzen kann es sich um Walzen mit glatter Umfangsfläche ohne Anbringung oder Ausbildung spezieller Formgebungswerkzeuge handeln. Es kann sich aber ebenso um mit entsprechenden Formgebungswerkzeugen ausgerüstete Walzen handeln.

Unter dem Begriff "Umformen" wird jede Umwandlung der Form eines Werkstückes in eine andere Form verstanden, wie auch eingangs beschrieben, einschließlich Vorformen und Fertigformen. Die Drehachsen der Walzen sind als geometrische oder mathematische Achsen im (euklidischen, dreidimensionalen) Raum zu verstehen, um die sich die Walzen drehen.

Die Walzmaschine umfasst im Allgemeinen Lagereinrichtungen für jede Halteeinrichtung, in denen die Halteeinrichtungen der Walzen drehbar gelagert sind.

Die Drehachsen der in den Halteeinrichtungen montierten Walzen sind im Allgemeinen im Wesentlichen parallel zueinander gerichtet und/oder im Wesentlichen, in Schwerkraftrichtung gesehen, übereinander und/oder im Wesentlichen senkrecht zur Schwerkraftrichtung angeordnet.

In einer Ausführungsform ist die Walzmaschine als Flachwalzmaschine ausgebildet. In einer anderen Ausführungsform ist die Walzmaschine als Profilwalzmaschine, beispielsweise Profillängswalzmaschine oder Profilquerwalzmaschine oder Querkeilwalzmaschine ausgebildet, deren grundsätzlicher Aufbau eingangs beschrieben wurde. Insbesondere weisen die Walzen Profil-oder Keilwerkzeuge auf und rotieren gleichsinnig zueinander, wobei das Werkstück sich nur um eine eigene Achse dreht und nicht von den Walzen translatorisch transportiert wird - im Gegensatz zum Längswalzen. Die Werkzeuge auf den Walzen sind insbesondere im Querschnitt keilförmig oder dreieckförmig und nehmen entlang des Umfangs in ihrer radialen Abmessung in einer Richtung zu und/oder verlaufen schräg zur Drehachse der zugehörigen Walze.

Die Erfindung wird nachstehend hinsichtlich weiterer Einzelheiten anhand der Beschreibung eines Ausführungsbeispiels und unter Bezugnahme auf die beiliegende Zeichnung näher erläutert. Dabei zeigen FIG 1 bis FIG 6 in schematischer Darstellung dasselbe Ausführungsbeispiel einer Vorrichtung zum Halten zweier übereinander angeordneter Walzen einer Walzmaschine. Dargestellt sind jeweils verschiedene aufeinanderfolgende Zustände bei der Demontage der Walzen und bei der Montage der Walzen.
- FIG 1: zeigt einen Zustand der Vorrichtung, in dem beide Walzen montiert sind,
- FIG 2: zeigt einen auf den in FIG 1 gezeigten Zustand folgenden Zustand der Vorrichtung, in dem die zweite Walze demontiert ist,
- FIG 3: zeigt einen auf den in FIG 2 gezeigten Zustand folgenden Zustand, in dem beide Walzen demontiert sind,
- FIG 4: zeigt einen FIG 3 entsprechenden Zustand, in dem beide Walzen demontiert sind, jedoch die erste Walze zur Montage vorbereitet ist,
- FIG 5: zeigt einen auf den in FIG 4 gezeigten Zustand folgenden Zustand, in dem die erste Walze montiert ist, und
- FIG 6: zeigt einen auf den in FIG 5 gezeigten Zustand folgenden Zustand, in dem beide Walzen wieder montiert sind.

Die in FIG 1 bis FIG 6 gezeigte Vorrichtung 2 ist zum Halten zweier Arbeitswalzen, einer ersten Walze 10 und einer zweiten Walze 20, vorgesehen und Teil einer Walzmaschine, insbesondere einer Querkeilwalze oder Querkeilwalzmaschine oder Reckwalze oder Reckwalzmaschine.

Die erste Walze 10 ist um eine erste Rotationsachse A rotierbar oder rotierend und die zweite Walze 20 um eine zweite Rotationsachse B rotierbar oder rotierend. Die Rotationsachsen A und B sind im Wesentlichen parallel zueinander und senkrecht zur mit dem Pfeil G gekennzeichneten Richtung der Gravitations-oder Schwerkraft (Erdanziehungskraft) angeordnet, so dass beide Walzen 10 und 20 unmittelbar übereinander angeordnet sind.

Die Walzen 10 und 20 weisen eine im Wesentlichen zylindrische Außenfläche auf. Die Außenfläche kann eine im Wesentlichen glatte Oberfläche ohne spezielle Formgebungswerkzeuge aufweisen, das heißt die Walze wirkt direkt auf einen zu bearbeitenden Rohling. Es ist aber ebenso möglich, dass an der Außenfläche oder Mantelfläche der Walzen 10 und 20 jeweils im Querschnitt keilförmige und segmentartige oder komplett umlaufende Werkzeuge (nicht dargestellt) befestigt sind, insbesondere verspannt oder verschraubt sind, die jeweils schräg und unter einem Winkel zu der jeweiligen Drehachse A und B angeordnet sind sowie axial bezüglich der Drehachsen A und B im Wesentlichen in den gleichen Positionen angeordnet sind. Vorzugsweise nehmen die Werkzeuge in Umfangsrichtung gesehen auch in ihrem Querschnitt zu, wobei die Zunahme des Querschnittes bei den Werkzeugen verschiedener Walzen 10 und 20 gegensinnig ist.

Die Vorrichtung 2 weist zwei erste Halteeinrichtungen 11 und 12 auf, die in Richtung der ersten Drehachse A gesehen an gegenüber liegenden Stirnseiten der ersten Walze 10 angeordnet sind. Die ersten Halteeinrichtungen 11 und 12 sind für die erste Walze 10 bestimmt. Die Halteeinrichtungen 11 und 12 sind in zugehörigen Lagereinrichtungen 15 und 16 um die erste Drehachse A über nicht näher bezeichnete Wälzlager drehbar gelagert.

Ferner weist die Vorrichtung zwei zweite Halteeinrichtungen 21 und 22 auf, die in Richtung der zweiten Drehachse B gesehen an gegenüber liegenden Stirnseiten der zweiten Walze 20 angeordnet sind. Die zweiten Halteeinrichtungen 21 und 22 sind für die zweite Walze 20 bestimmt. Die Halteeinrichtungen 21 und 22 sind in zugehörigen Lagereinrichtungen 25 und 26 um die zweite Drehachse B über nicht näher bezeichnete Wälzlager drehbar gelagert.

In FIG 1 bis FIG 6 sind des weiteren zwei erste Kupplungseinrichtungen 13 und 14 für die erste Walze 10 und zwei zweite Kupplungseinrichtungen 23 und 24 für die zweite Walze 20 zu erkennen. Jede Kupplungseinrichtung 13, 14, 23, 24 weist zwei jeweils miteinander korrespondierende Kupplungsteile 13a, 13b; 14a, 14b; 23a, 23b; 24a, 24b auf. Bei den Kupplungsteilen 13a, 14a, 23a, 24a handelt es sich dabei um an der jeweiligen Halteeinrichtung 11, 12, 21, 22 angeordnete oder ausgebildete halteeinrichtungsseitiges Kupplungsteile. Bei den Kupplungsteilen 13b, 14b, 23b, 24b handelt es sich um an der jeweiligen Walze 10 bzw. 20 angeordnete oder ausgebildete walzenseitiges Kupplungsteile.

Die Kupplungseinrichtungen 13, 14, 23, 24 weisen jeweils einen eingekuppelten Zustand und jeweils einen ausgekuppelten Zustand auf. Im eingekuppelten Zustand sind jeweils korrespondierende Kupplungsteile 13a und 13b bzw. 14a und 14b bzw. 23a und 23b bzw. 24a und 24b form- und/oder kraftschlüssig miteinander verbunden zur Erzeugung einer drehmomentübertragenden Verbindung jeder Halteeinrichtung 11, 12, 21, 22 mit der jeweiligen Walze 10 bzw. 20. Im ausgekuppelten Zustand der Kupplungseinrichtungen 13, 14, 23, 24 ist die jeweilige Walze 10 bzw. 20 von den Halteeinrichtungen 11 und 12 bzw. 21 und 22 lösbar und/oder abnehmbar.

In FIG 1 und FIG 2 sind verschiedene Abstände bzw. Abmessungen in der Vorrichtung 2 verdeutlicht. Der Abstand zwischen den halteeinrichtungsseitigen Kupplungsteilen 13a und 14a der ersten Kupplungseinrichtungen 13, 14 ist mit a1 bezeichnet, der Abstand zwischen den halteeinrichtungsseitigen Kupplungsteilen 23a und 24a der zweiten Kupplungseinrichtungen 23, 24 ist mit a2 bezeichnet. Die maximale Längserstreckung der ersten Walze 10 zwischen ihren Stirnseiten ist mit b1 bezeichnet, die maximale Längserstreckung der zweiten Walze 20 zwischen ihren Stirnseiten ist mit b2 bezeichnet.

Zu erkennen ist, dass der Abstand a1 kleiner ist als der Abstand a2. Auch ist die maximale Längserstreckung b1 der ersten Walze 10 kleiner als die maximale Längserstreckung b2 der zweiten Walze 20. Ferner ist auch die maximale Längserstreckung b1 der ersten Walze 10 kleiner ist als der Abstand a2 zwischen den halteeinrichtungsseitigen Kupplungsteile 23a und 24a der zweiten Kupplungseinrichtungen 23, 24. Dementsprechend lässt sich die erste Walze 10 problemlos zwischen den halteeinrichtungsseitigen Kupplungsteile 23a und 24a der zweiten Kupplungseinrichtungen 23, 24 hindurch aus der Vorrichtung 2 entnehmen.

Die Abfolge FIG 1, FIG 2, FIG 3 zeigt die Demontage der Walzen 10, 20 aus der Haltevorrichtung 2. In FIG 1 sind zunächst beide Walten 10 montiert, die Kupplungseinrichtungen 13, 14, 23, 24 befinden sich in einem eingekuppelten Zustand. Zur Demontage muss zunächst die zweite Walze 20 aus der Vorrichtung 2 entnommen werden. Dieser Schritt ist in FIG 2 dargestellt. Zumindest die zweiten Kupplungseinrichtungen 23, 24 befinden sich nunmehr in einem ausgekuppelten Zustand, die zweite Walze 20 wird in Ausführrichtung A entnommen. Anschließend kann auch die erste Walze 10 entnommen werden, wie in FIG 3 dargestellt ist. Hierfür müssen nun auch die ersten Kupplungseinrichtungen 13, 14 in einen ausgekuppelten Zustand überführt worden sein. Wie in FIG 3 gezeigt, befindet sich keine der Walzen 10, 20 mehr in der Haltevorrichtung 2, beide Walzen 10, 20 sind demontiert.

Die Abfolge FIG 4, FIG 5, FIG 6 zeigt die Montage der Walzen 10, 20 in der Haltevorrichtung 2. FIG 4 zeigt zunächst noch mal entsprechend FIG 3 den demontierten Zustand, allerdings steht bereits die erste Walze 10 zur Montage bereit. Alle Kupplungseinrichtungen 13, 14, 23, 24 befinden sich im ausgekuppelten Zustand. Die erste Walze 10 wird nun in Einführrichtung E in die Vorrichtung 2 eingebracht. FIG 5 zeigt die bereits wieder an den ersten Halteeinrichtungen 11, 12 montierte erste Walze 10. Die ersten Kupplungseinrichtungen 13, 14 können in den eingekuppelten Zustand überführt werden bzw. dies ist bereits erfolgt. In FIG 5 steht die zweite Walze 20 bereits zur Montage bereit. Auch die zweite Walze 20 wird nun in Einführrichtung E in die Vorrichtung 2 eingebracht und an die zweiten Halteeinrichtungen 21, 22 montiert, vgl. FIG 6. Abschließend werden hierfür auch die zweiten Kupplungseinrichtungen 23, 24 in einen eingekuppelten Zustand überführt. Im endgültigen montierten Zustand befinden sich alle Kupplungseinrichtungen 13, 14, 23, 24 im eingekuppelten Zustand. Die Walzmaschine ist damit betriebsbereit.

### Bezugszeichenliste

- 2: Vorrichtung zum Halten
- 10: erste Walze
- 11, 12: erste Halteeinrichtungen
- 13, 14: erste Kupplungseinrichtungen
- 13a, 13b: korrespondierende Kupplungsteile (13a: halteeinrichtungsseitiges Kupplungsteil; 13b: walzenseitiges Kupplungsteil)
- 14a, 14b: korrespondierende Kupplungsteile 14a: halteeinrichtungsseitiges Kupplungsteil; 14b: walzenseitiges Kupplungsteil)
- 15, 16: Lagereinrichtungen
- 20: zweite Walze
- 21, 22: zweite Halteeinrichtungen
- 23, 24: zweite Kupplungseinrichtungen
- 23a, 23b: korrespondierende Kupplungsteile 23a: halteeinrichtungsseitiges Kupplungsteil; 23b: walzenseitiges Kupplungsteil)
- 24a, 24b: korrespondierende Kupplungsteile 24a: halteeinrichtungsseitiges Kupplungsteil; 24b: walzenseitiges Kupplungsteil)
- 25, 26: Lagereinrichtungen

- A, B: Drehachsen
- G: Gravitationskraft
- E: Einführrichtung
- A: Ausführrichtung

- a1: Abstand zwischen den halteeinrichtungsseitigen Kupplungsteilen 13a und 14a der ersten Kupplungseinrichtungen 13, 14
- a2: Abstand zwischen den halteeinrichtungsseitigen Kupplungsteilen 23a und 24a der zweiten Kupplungseinrichtungen 23, 24
- b1: maximale Längserstreckung der ersten Walze 10
- b2: maximale Längserstreckung der zweiten Walze 20

## Patentansprüche

1. Vorrichtung (2) zum Halten von wenigstens einer um eine erste Drehachse (A) rotierbaren ersten Walze (10) und wenigstens einer um eine zweite Drehachse (B) rotierbaren zweiten Walze (20) einer Walzmaschine mit
a) zwei an, in Richtung der ersten Drehachse (A) gesehen, gegenüber liegenden Stirnseiten der ersten Walze (10) angeordneten ersten Halteeinrichtungen (11, 12) für die erste Walze (10),
b) zwei an, in Richtung der zweiten Drehachse (B) gesehen, gegenüber liegenden Stirnseiten der zweiten Walze (20) angeordneten zweiten Halteeinrichtungen (21, 22) für die zweite Walze (20),
c) wenigstens eine oder wenigstens zwei ersten Kupplungseinrichtungen (13, 14) für die erste Walze (10) mit jeweils einem eingekuppelten Zustand und mit jeweils einem ausgekuppelten Zustand,
d) wenigstens eine oder wenigstens zwei zweiten Kupplungseinrichtungen (23, 24) für die zweite Walze (20) mit jeweils einem eingekuppelten Zustand und mit jeweils einem ausgekuppelten Zustand,
e) wobei jede Kupplungseinrichtung (13, 14; 23, 24) mindestens zwei korrespondierende Kupplungsteile (13a, 13b; 14a, 14b; 23a, 23b; 24a, 24b) aufweist, und zwar mindestens ein an der Halteeinrichtung vorgesehenes halteeinrichtungsseitiges Kupplungsteil (13a; 14a; 23a; 24a) und mindestens ein an der Walze (10; 20) vorgesehenes walzenseitiges Kupplungsteil (13b; 14b; 23b; 24b),
f) wobei die jeweils korrespondierenden Kupplungsteile (13a, 13b; 14a, 14b; 23a, 23b; 24a, 24b) im eingekuppelten Zustand der Kupplungseinrichtungen (13; 14; 23; 24) form- und/oder kraftschlüssig miteinander verbunden sind zur Erzeugung einer drehmomentübertragenden Verbindung jeder Halteeinrichtung (11, 12; 21, 22) mit der Walze (10; 20),
g) wobei im ausgekuppelten Zustand der Kupplungseinrichtungen (13; 14; 23; 24) die jeweilige Walze (10; 20) von den Halteeinrichtungen (11, 12; 21, 22) lösbar oder abnehmbar ist, und
h) wobei erste Walze (10) und zweite Walze (20) nacheinander in derselben Einführrichtung (E) zu montieren sind und die zuerst zu montierende erste Walze (10) zwischen den zweiten Halteeinrichtungen (21, 22) der anschließend zu montierenden zweiten Walze (20) hindurch zu führen ist,
**dadurch gekennzeichnet, dass**
i) zumindest im ausgekuppelten Zustand
i1) der Abstand (a1) zwischen den halteeinrichtungsseitigen Kupplungsteilen (13a; 14a) der ersten Kupplungseinrichtungen (13, 14) kleiner ist als der Abstand (a2) zwischen den halteeinrichtungsseitigen Kupplungsteilen (23a; 24a) der zweiten Kupplungseinrichtungen (23, 24) und
i2) die maximale Längserstreckung (b1) der ersten Walze (10) zwischen ihren Stirnseiten kleiner ist als die maximale Längserstreckung (b2) der zweiten Walze (20) zwischen ihren Stirnseiten und
i3) die maximale Längserstreckung (b1) der ersten Walze (10) zwischen ihren Stirnseiten kleiner ist als der Abstand (a2) zwischen den halteeinrichtungsseitigen Kupplungsteilen (23a; 24a) der zweiten Kupplungseinrichtungen (23, 24),

2. Vorrichtung nach Anspruch 1,
**dadurch gekennzeichnet, dass**
zumindest eine der ersten Halteeinrichtungen (11, 12) und/oder zumindest eines der halteeinrichtungsseitigen Kupplungsteile (13a, 14a) der ersten Kupplungseinrichtungen (13, 24) weiter hervorragt als zumindest eine der zweiten Halteeinrichtungen (21, 22) und/oder zumindest eines der halteeinrichtungsseitigen Kupplungsteile (23a, 24a) der zweiten Kupplungseinrichtungen (23, 24).

3. Vorrichtung nach einem der vorhergehenden Ansprüche,
**dadurch gekennzeichnet, dass**
erste Walze (10) und zweite Walze (20) im eingekuppelten Zustand nebeneinander angeordnet sind oder
erste Walze (10) und zweite Walze (20) im eingekuppelten Zustand in Schwerkraftrichtung (G) gesehen übereinander angeordnet sind und/oder
die Drehachsen (A, B) der ersten Walze (10) und der zweiten Walze (20) zumindest im Wesentlichen parallel zueinander gerichtet sind.

4. Vorrichtung nach einem der vorhergehenden Ansprüche,
**dadurch gekennzeichnet, dass**
a) der Abstand zwischen den ersten Halteeinrichtungen (11; 12) kleiner ist als der Abstand zwischen den zweiten Halteeinrichtungen (21; 22) und
b) die maximale Längserstreckung (b1) der ersten Walze (10) zwischen ihren Stirnseite kleiner ist als der Abstand zwischen den zweiten Halteeinrichtungen (21, 22).

5. Vorrichtung nach einem der vorhergehenden Ansprüche,
**dadurch gekennzeichnet, dass**
wenigstens eine Stelleinrichtung vorgesehen ist zum Stellen wenigstens einer der ersten Halteeinrichtungen (11, 12) und der zweiten Halteeinrichtungen (21, 22),
a) wobei in einer Zustellbewegung die jeweiligen Kupplungseinrichtungen (13, 14, 23, 24) in einen eingekuppelten Zustand überführbar sind, und
b) wobei in einer Fortstellbewegung die jeweiligen Kupplungseinrichtungen (13, 14; 23, 24) in einen ausgekuppelten Zustand überführbar sind.

6. Vorrichtung nach Anspruch 5,
**dadurch gekennzeichnet, dass**
die Zustellbewegung und/oder die Fortstellbewegung eine Bewegung axial und/oder radial zur jeweiligen Drehachse (A, B) ist.

7. Vorrichtung nach einem der vorhergehenden Ansprüche,
**dadurch gekennzeichnet, dass**
wenigstens eine Stelleinrichtung vorgesehen ist zum Stellen des halteeinrichtungsseitigen Kupplungsteiles (13a, 14a, 23a, 24a) mindestens einer der ersten Kupplungseinrichtungen (13, 14) und/oder mindestens einer der zweiten Kupplungseinrichtungen (23, 24),
a) wobei in einer Zustellbewegung die jeweiligen Kupplungseinrichtungen (13, 14; 23, 24) in einen eingekuppelten Zustand überführbar sind, und
b) wobei in einer Fortstellbewegung die jeweiligen Kupplungseinrichtungen (13, 14; 23, 24) in einen ausgekuppelten Zustand überführbar sind,
c) wobei vorzugsweise die Zustellbewegung und/oder die Fortstellbewegung eine Bewegung axial und/oder radial zur jeweiligen Drehachse (A, B) ist.

8. Vorrichtung nach einem der vorhergehenden Ansprüche,
**dadurch gekennzeichnet, dass**
zweite Walze (20) und erste Walze (10) nacheinander in derselben Ausführrichtung (A) zu demontieren sind und die als zweites zu demontierende erste Walze (10) zwischen den zweiten Halteeinrichtungen (21, 22) der vorausgehend zu demontierenden zweiten Walze (20) hindurch zu führen ist.

9. Vorrichtung nach einem der vorhergehenden Ansprüche,
**dadurch gekennzeichnet, dass**
an den jeweils korrespondierenden Kupplungsteilen (13a, 13b; 14a, 14b; 23a, 23b; 24a, 24b) der Kupplungseinrichtungen (13; 14; 23; 24) an den einander zugewandten Seiten Anschlagflächen angeordnet oder angebracht sind, die im eingekuppelten Zustand der Kupplungseinrichtungen (13; 14; 23; 24) aneinander anliegen, insbesondere form- und/oder kraftschlüssig.

10. Vorrichtung nach einem der vorhergehenden Ansprüche,
**dadurch gekennzeichnet, dass**
Walzen (10, 20) und Halteeinrichtungen (11, 12; 21, 22) und Kupplungseinrichtungen (13, 14; 23, 24) so ausgebildet sind, dass die zuerst zu montierende erste Walze (10) zwischen den zweiten Halteeinrichtungen (21, 22) der anschließend zu montierenden zweiten Walze (20) hindurch führbar ist und erst in ihrer gewünschten Stellung zwischen den zugehörigen ersten Halteeinrichtungen (11, 12) positionierbar ist.

11. Vorrichtung nach einem der vorhergehenden Ansprüche,
**dadurch gekennzeichnet, dass**
die erste Walze (10) unverwechselbar zwischen den ersten Halteeinrichtungen (11, 12) einbaubar ist und die zweite Walze (20) unverwechselbar zwischen den zweiten Halteeinrichtungen (21, 22) einbaubar ist.

12. Walzmaschine mit
a) wenigstens zwei um jeweils eine Drehachse (A; B) rotierbaren oder rotierenden, insbesondere mit Werkzeugen bestückbaren oder bestückten, Walzen (10, 20),
b) wenigstens einem Rotationsantrieb zum Rotieren der Walzen (10, 20) zumindest während einer Umformphase zum Umformen eines zwischen den Walzen (10, 20) anordenbaren oder angeordneten Werkstücks,
c) und einer Vorrichtung (2) nach einem der vorhergehenden Ansprüche zum Halten der Walzen (10, 20).

13. Walzmaschine nach Anspruch 12 mit Lagereinrichtungen (15, 16; 25, 26) für jede Halteeinrichtung (11, 12; 21, 22), in denen die Halteeinrichtungen (11, 12, 21, 22) für die Walzen drehbar gelagert sind.

14. Walzmaschine nach einem der Ansprüche 12 und 13, ausgebildet als Profilquerwalzmaschine oder Querkeilwalzmaschine.

15. Walzmaschine nach einem der Ansprüche 12 bis 14, bei der die Drehachsen (A, B) der montierten Walzen (10, 20) zumindest im Wesentlichen parallel zueinander gerichtet sind und/oder
bei der die Drehachsen (A, B) der Walzen (10, 20) zumindest im Wesentlichen, in Schwerkraftrichtung (G) gesehen, übereinander oder zumindest im Wesentlichen senkrecht zur Schwerkraftrichtung (G) angeordnet sind.

## Claims

1. Device (2) for holding at least one first roll (10), which is rotatable around a first rotational axis (A), and at least one second roll (20), which is rotatable around a second rotational axis (B) of a rolling machine, with
a) two holding arrangement (11, 12) for the first roll (10) arranged on opposite faces of the first roll (10), viewed in the direction of the first rotational axis (A),
b) two holding arrangements (21, 22) for the second roll (20) arranged on opposite faces of the second roll (20), viewed in the direction of the second rotational axis (B),
c) at least one or at least two first coupling arrangements (13, 14) for the first roll (10), each with a coupled mode and each with an uncoupled mode,
d) at least one or at least two second coupling arrangements (23, 24) for the second roll (20), each with a coupled mode and each with an uncoupled mode,
e) wherein each coupling arrangement (13, 14; 23, 24) has at least two corresponding coupling parts (13a, 13b; 14a, 14b; 23a, 23b; 24a, 24b), namely at least one coupling part on the holding arrangement side (13a; 14a; 23a; 24a) provided on the holding arrangement and at least one coupling part on the roll side (13b; 14b; 23b; 24b) provided on the roll (10; 20),
f) wherein the corresponding coupling parts in each case (13a, 13b; 14a, 14b; 23a, 23b; 24a, 24b) are connected positively and/or non-positively with each other in the coupled mode of the coupling arrangements (13; 14; 23; 24) to generate a torque-transferring connection of each holding arrangement (11, 12; 21, 22) with the roll (10; 20),
g) wherein the respective roll (10; 20) can be detached or removed from the holding arrangements (11, 12; 21, 22) in the uncoupled mode of the coupling arrangements (13; 14; 23; 24), and
h) wherein the first roll (10) and the second roll (20) are to be mounted in succession in the same direction of introduction (E) and the first roll (10), which is to be mounted first, is to be guided between the second holding arrangements (21, 22) of the second roll (20), to be mounted subsequently
**characterised in that**
i) at least in the uncoupled mode
i1) the space (a1) between the coupling parts on the holding arrangement side (13a; 14a) of the first coupling arrangements (13, 14) is smaller than the space (a2) between the coupling parts on the holding arrangement side (23a; 24a) of the second coupling arrangements (23, 24) and
i2) the maximum longitudinal extension (b1) of the first roll (10) between its faces is smaller than the maximum longitudinal extension (b2) of the second roll (20) between its faces and
i3) the maximum longitudinal extension (b1) of the first roll (10) between its faces is smaller than the space (a2) between the coupling parts on the holding arrangement side (23a; 24a) of the second coupling arrangements (23, 24).

2. Device according to Claim 1, **characterised in that**
at least one of the first holding arrangements (11, 12) and/or at least one of the coupling parts on the holding arrangement side (13a; 14a) of the first coupling arrangements (13, 14) protrudes further than at least one of the second holding arrangements (21, 22) and/or at least one of the coupling parts on the holding arrangement side (23a; 24a) of the second coupling arrangements (23, 24).

3. Device according to one of the previous claims, **characterised in that**
the first roll (10) and the second roll (20) are arranged next to each other in the coupled mode or
the first roll (10) and the second roll (20) are arranged above each other in the coupled mode, viewed in the direction of gravitation (G) and/or the rotational axes (A, B) of the first roll (10) and the second roll (20) are aligned at least substantially parallel to each other.

4. Device according to one of the previous claims, **characterised in that**
a) the space between the first holding arrangements (11; 12) is smaller than the space between the second holding arrangements (21; 22)
and
b) the maximum longitudinal extension (b1) of the first roll (10) is smaller between its faces than the space between the two holding arrangements (21, 22).

5. Device according to one of the previous claims, **characterised in that** at least one adjusting arrangement is provided for positioning at least one of the first holding arrangements (11, 12) and the second holding arrangements (21, 22),
a) wherein the respective coupling arrangements (13, 14; 23, 24) can be transferred to a coupled mode in a feed motion, and
b) wherein the respective coupling arrangements (13, 14; 23, 24) can be transferred to an uncoupled mode in a return motion.

6. Device according to Claim 5, **characterised in that**
the feed motion and/or the return motion is a movement axial and/or radial to the respective rotational axis (A, B).

7. Device according to one of the previous claims, **characterised in that** at least one adjusting arrangement is provided for positioning the coupling part on the holding arrangement side (13a; 14a; 23a; 24a) of at least one of the first coupling arrangements (13, 14) and/or of at least one of the second coupling arrangements (23, 24),
a) wherein the respective coupling arrangements (13, 14; 23, 24) can be transferred to a coupled mode in a feed motion, and
b) wherein the respective coupling arrangements (13, 14; 23, 24) can be transferred to an uncoupled mode in a return motion,
c) wherein the feed motion and/or the return motion is preferably a movement axial and/or radial to the respective rotational axis (A, B).

8. Device according to one of the previous claims, **characterised in that** the first roll (10) and the second roll (20) are to be detached in succession in the same direction of retraction (A) and the first roll (10), which is detached second, is to be guided through the two holding arrangements (21, 22) of the second roll (20) detached previously.

9. Device according to one of the previous claims, **characterised in that** wherein stop surfaces, which rest against each other in the coupled mode of the coupling arrangements (13; 14; 23; 24), are arranged or accommodated on the corresponding coupling parts in each case (13a, 13b; 14a, 14b; 23a, 23b; 24a, 24b) of the coupling arrangements (13; 14; 23; 24) on the faces turned to each other, in particular in a positive and/or non-positive manner.

10. Device according to one of the previous claims, **characterised in that** rolls (10, 20) and holding arrangements (11, 12; 21, 22) and coupling arrangements (13, 14; 23, 24) are configured in such a way that the first roll (10), which is mounted first, can be guided between the two holding arrangements (21, 22) of the second roll (20), to be mounted subsequently, and can first be positioned in its desired location between the associated first holding arrangements (11, 12).

11. Device according to one of the previous claims, **characterised in that** the first roll (10) can be installed unmistakeably between the first holding arrangements (11, 12) and the second roll (20) can be installed unmistakeably between the second holding arrangements (21, 22).

12. Rolling machine with
a) at least two rolls (10, 20), each rotatable or rotating around a rotational axis (A; B), which in particular can be or are fitted with tools,
b) at least one rotational drive for rotating the tolls (10, 20), at least during a forming phase, to form a workpiece that can be or is arranged between the rolls (10, 20),
c) and a device (2) according to one or more of the previous claims for holding the rolls (10, 20).

13. Rolling machine according to Claim 12 with bearing arrangements (15, 16; 25, 26) for each holding arrangement (11, 12; 21, 22), in which the holding arrangements (11, 12, 21, 22) for the rolls are rotatably mounted.

14. Rolling machine according to one of the Claims 12 and 13, configured as profile cross-rolling machine or cross-wedge rolling machine.

15. Rolling machine according to one of the Claims 12 to 14, wherein the rotational axes (A; B) of the mounted rolls (10, 20) are aligned at least substantially parallel to each other and/or wherein the rotational axes (A; B) of the rolls (10, 20) are arranged at least substantially above each other, viewed in the direction of gravitation (G), or at least substantially perpendicular to the direction of gravitation (G).

## Revendications

1. Mécanisme (2) de retenue d'au moins un premier cylindre (10) d'un laminoir, tournant autour d'un premier axe de rotation (A), et d'au moins un deuxième cylindre (20) tournant autour d'un deuxième axe de rotation (B), avec
a) deux premiers dispositifs de maintien (11, 12) pour le premier cylindre (10), disposés sur des faces frontales du premier cylindre (10) opposées dans la direction du premier axe de rotation (A),
b) deux deuxièmes dispositifs de maintien (21, 22) pour le deuxième cylindre (20), disposés sur des faces frontales du deuxième cylindre (20) opposées dans la direction du deuxième axe de rotation (B),
c) au moins un ou au moins deux premiers dispositifs d'accouplement (13, 14) pour le premier cylindre (10) avec un état d'accouplement pour chacun et avec un état de désaccouplement pour chacun,
d) au moins un ou au moins deux deuxièmes dispositifs d'accouplement (23, 24) pour le deuxième cylindre (20) avec un état d'accouplement pour chacun et avec un état de désaccouplement pour chacun,
e) où chaque dispositif d'accouplement (13, 14 ; 23, 24) comporte au moins deux pièces d'accouplement correspondantes (13a, 13b ; 14a, 14b ; 23a, 23b ; 24a, 24b), soit au moins une pièce d'accouplement (13a ; 14a ; 23a ; 24a) côté dispositif de maintien, prévue sur le dispositif de maintien, et au moins une pièce d'accouplement (13b ; 14b ; 23b ; 24b) côté cylindre, prévue sur le cylindre (10 ; 20),
f) où les pièces d'accouplement se correspondant (13a, 13b ; 14a, 14b ; 23a, 23b ; 24a, 24b) sont en état d'accouplement des dispositifs d'accouplement (13, 14 ; 23, 24) raccordées l'une à l'autre par correspondance de forme et/ou par liaison mécanique, pour générer une liaison à transmission de couple entre chaque dispositif de maintien (11, 12 ; 21, 22) et le cylindre (10 ; 20).
g) où, en état de désaccouplement des dispositifs d'accouplement (13, 14 ; 23, 24), les cylindres sont desserrables ou amovibles des dispositifs de maintien respectifs (11, 12 ; 21, 22), et
h) où le premier cylindre (10) et le deuxième cylindre (20) doivent être montés successivement dans la même direction d'insertion (E) et le premier cylindre (10) à monter d'abord doit être guidé entre les deuxièmes dispositifs de maintien (21, 22) du deuxième cylindre (20) à monter ensuite,
**caractérisé en ce que**
i) au moins en état de désaccouplement
(i1) l'espacement (a1) entre les pièces d'accouplement (13a ; 14a) des premiers dispositifs d'accouplement (13, 14) côté dispositif de maintien est inférieur à l'espacement (a2) entre les pièces d'accouplement (23a ; 24a) des deuxièmes dispositifs d'accouplement (23, 24) côté dispositif de maintien, et
(i2) l'extension longitudinale maximale (b1) du premier cylindre (10) entre ses faces frontales est inférieure à l'extension longitudinale maximale (b2) du deuxième cylindre (20) entre ses faces frontales, et
(i3) l'extension longitudinale maximale (b1) du premier cylindre (10) entre ses faces frontales est inférieure à l'espacement (a2) entre les pièces d'accouplement (23a ; 24a) des deuxièmes dispositifs d'accouplement (23, 24) côté dispositif de maintien.

2. Mécanisme selon la revendication 1, **caractérisé en ce que**
au moins un des premiers dispositifs de maintien (11, 12) et/ou au moins une des pièces d'accouplement (13a, 14a) des premiers dispositifs de maintien (13, 14) côté dispositif de maintien dépasse en saillie au moins un des deuxièmes dispositifs de maintien (21, 22) et/ou au moins une des pièces d'accouplement (23a, 24e) des deuxièmes dispositifs de maintien (23, 24).

3. Mécanisme selon l'une des revendications précédentes, **caractérisé en ce que**
le premier cylindre (10) et le deuxième cylindre (20) sont disposés côte à côte en état d'accouplement, ou
le premier cylindre (10) et le deuxième cylindre (20) sont superposés dans la direction de gravité (G) en état d'accouplement et/ou
les axes de rotation (A, B) du premier cylindre (10) et du deuxième cylindre (20) sont au moins sensiblement parallèles.

4. Mécanisme selon l'une des revendications précédentes, **caractérisé en ce que**
a) l'espacement entre les premiers dispositifs de maintien (11 ; 12) est inférieur à l'espacement entre les deuxièmes dispositifs de maintien (21 ; 22), et
b) l'extension longitudinale maximale (b1) du premier cylindre (10) entre ses faces frontales est inférieure à l'espacement (a2) entre les deuxièmes dispositifs de maintien (21, 22).

5. Mécanisme selon l'une des revendications précédentes, **caractérisé en ce que**
il est prévu au moins un dispositif de réglage, pour le réglage d'au moins un des premiers dispositifs de maintien (11, 12) et des deuxièmes dispositifs de maintien (21, 22),
a) les dispositifs d'accouplement correspondants (13, 14 ; 23, 24) étant transférables vers un état d'accouplement par un mouvement d'avance, et
b) les dispositifs d'accouplement correspondants (13, 14 ; 23, 24) étant transférables vers un état de désaccouplement par un mouvement de poursuite d'avance.

6. Mécanisme selon la revendication 5, **caractérisé en ce que**
le mouvement d'avance et/ou le mouvement de poursuite d'avance est un mouvement axial et/ou radial vers l'axe de rotation respectif (A, B).

7. Mécanisme selon l'une des revendications précédentes, **caractérisé en ce que**
il est prévu au moins un dispositif de réglage, pour le réglage de la pièce d'accouplement (13a, 14a, 23a, 24a) d'au moins un des premiers dispositifs d'accouplement (13, 14) côté dispositif de maintien et/ou d'au moins un des deuxièmes dispositifs d'accouplement (23, 24),
a) les dispositifs d'accouplement correspondants (13, 14 ; 23, 24) étant transférables vers un état d'accouplement par un mouvement d'avance, et
b) les dispositifs d'accouplement correspondants (13, 14 ; 23, 24) étant transférables vers un état de désaccouplement par un mouvement de poursuite d'avance,
c) le mouvement d'avance et/ou le mouvement de poursuite d'avance étant un mouvement axial et/ou radial vers l'axe de rotation respectif (A, B).

8. Mécanisme selon l'une des revendications précédentes, **caractérisé en ce que**
le deuxième cylindre (20) et le premier cylindre (10) doivent être démontés successivement dans la même direction de dégagement (A) et le premier cylindre (10) à démonter en second doit être guidé entre les deuxièmes dispositifs de maintien (21, 22) du deuxième cylindre (20) à démonter en premier.

9. Mécanisme selon l'une des revendications précédentes, **caractérisé en ce que** des surfaces de butée sont disposées ou appliquées contre les pièces d'accouplement se correspondant (13a, 13b ; 14a, 14b ; 23a, 23b ; 24a, 24b) des dispositifs d'accouplement (13, 14 ; 23, 24) sur les côtés opposés l'un à l'autre, lesquelles sont en contact entre elles, en particulier par correspondance de forme et/ou par liaison mécanique, en état d'accouplement des dispositifs d'accouplement (13 ; 14 ; 23 ; 24).

10. Mécanisme selon l'une des revendications précédentes, **caractérisé en ce que** les cylindres (10, 20) et les dispositifs de maintien (11, 12 ; 21, 22) ainsi que les dispositifs d'accouplement (13, 14 ; 23, 24) sont réalisés de telle manière que le premier cylindre (10) à monter d'abord puisse être guidé entre les deuxièmes dispositifs de maintien (21, 22) du deuxième cylindre (20) à monter ensuite, et ne puisse être mis en place que dans la position souhaitée entre les premiers dispositifs de maintien (11, 12) correspondants.

11. Mécanisme selon l'une des revendications précédentes, **caractérisé en ce que** le premier cylindre (10) peut être monté sans être inversé entre les premiers dispositifs de maintien (11, 12), et le deuxième cylindre (20) peut être monté sans être inversé entre les deuxièmes dispositifs de maintien (21, 22).

12. Laminoir, avec
a) u moins deux cylindres (10, 20) pouvant être mis en rotation ou tournant chacun autour d'un axe de rotation (A ; B), notamment équipables ou équipés d'outils,
b) u moins un entraînement de rotation pour la rotation des cylindres (10, 20) au moins pendant une phase de déformation pour la déformation d'une pièce disposable ou disposée entre les cylindres (10, 20),
c) t un mécanisme (2) selon l'une des revendications précédentes pour la retenue des cylindres (10, 20).

13. Laminoir selon la revendication 12, avec des dispositifs à palier (15, 16 ; 25, 26) pour chaque dispositif de maintien (11, 12 ; 21, 22), où les dispositifs de maintien (11, 12, 21, 22) pour les cylindres sont montés de manière à pouvoir tourner.

14. Laminoir selon l'une des revendications 12 et 13, réalisé comme laminoir à profilés à laminage transversal ou laminoir à clavettes à laminage transversal.

15. Laminoir selon l'une des revendications 12 à 14, où les axes de rotation (A, B) des cylindres (10, 20) montés sont au moins sensiblement parallèles l'un à l'autre et/ou
où les axes de rotation (A, B) des cylindres (10, 20) sont au moins sensiblement superposés dans la direction de gravité (G)
ou disposés au moins sensiblement perpendiculairement à la direction de gravité (G).
